# EUROPÄISCHE PATENTSCHRIFT

(11) **EP 1 224 424 B1**
(45) Veröffentlichungstag und Bekanntmachung des Hinweises auf die Patenterteilung: **11.02.2004**
(21) Anmeldenummer: 00992280.8
(22) Anmeldetag: 11.10.2000
(51) Int. Cl.: F24C 3/12, F24C 15/10, G05D 23/27, A47J 27/62

(54) **GASKOCHER**
GAS COOKER
RECHAUD A GAZ

(30) Priorität: 14.10.1999 DE 19949601
(43) Veröffentlichungstag der Anmeldung: 24.07.2002
(73) Patentinhaber: BSH Bosch und Siemens Hausgeräte GmbH, 81739 München (DE)
(72) Erfinder: MARBACH, Andreas, 83374 Traunwalchen (DE); NEUHAUSER, Maximilian, 83339 Chieming (DE)
(86) Internationale Anmeldenummer: PCT/EP2000/010034
(87) Internationale Veröffentlichungsnummer: WO 2001/027535

(56) Entgegenhaltungen:
- EP-A- 0 441 364
- FR-A- 2 633 482
- GB-A- 2 072 334
- US-A- 5 945 017
- PATENT ABSTRACTS OF JAPAN vol. 1996, no. 08, 30. August 1996 (1996-08-30) -& JP 08 094086 A (TOKYO GAS CO LTD), 12. April 1996 (1996-04-12)

## Beschreibung

Die Erfindung betrifft einen Gaskocher gemäß dem Oberbegriff von Anspruch 1 mit mindestens einer Kochzone, die einen Gasbrenner und einen Kochgefäßträger aufweist, mit einem Temperatursensormittel zur Messung der Temperatur eines Kochgefäßes auf dem Kochgefäßträger, und mit einer elektrischen Schaltung zur Einstellung der Gaszufuhr zu dem Gasbrenner an einem Strömungseinsteller in Abhängigkeit von einem Sollwert eines Sollwertgebers und in Abhängigkeit von der jeweils gemessenen Temperatur.

Der Gaskocher kann ein Gasherd oder eine Gasmulde oder eine andere Art von Gaskochgerät sein. Der Strömungseinsteller ist ein Gashahn oder ein steuerbares Ventil, insbesondere ein Proportionalventil. Das Kochgefäß kann ein Topf oder eine Pfanne oder eine Platte oder dergleichen sein, in oder auf welchem feste oder flüssige Speisen zubereitet werden können.

Bei einem Gaskocher dieser Art, welcher aus der EP 0 802 374 A1 bekannt ist, hat ein in das Kochgefäß hineinhängbarer Temperatursensor ein elektrisches Kabel mit einem Stecker, welcher in eine an einem Bedienfeld angeordnete Steckbuchse einer elektrischen Regelschaltung einsteckbar ist. Der Temperatursensor stört die Behandlung von Speisen in dem Kochgefäß und das Kabel behindert die Handhabung des Kochgefäßes.

Aus der EP 0 074 108 A2 ist ebenfalls ein in ein Kochgefäß einhängbarer Temperatursensor und außerdem ein an einem Gefäßboden eines Kochgefäßes außen angeordneter Temperatursensor bekannt, welche je an eine elektrische Wärmekontrollschaltung angeschlossen sind. Bei beiden Ausführungsformen stört die erforderliche Verbindungsleitung zwischen Temperatursensor und elektrischer Schaltung. Bei Anbringung eines Temperatursensors auf der Unterseite eines Gefäßbodens besteht der weitere Nachteil, daß eine durch die Gasflammen verfälschte Temperatur gemessen wird, anstatt die Temperatur der Speise im Kochgefäß.

Aus der DE 33 41 234 C1 ist eine Anordnung zum Messen der Temperatur eines Kochtopfes auf einer elektrischen Heizplatte bekannt, bei welcher der Kochtopf im Übergangsbereich von dem Topfboden zur Topfwand mit ringförmig sich um den Kochtopf erstreckenden Abstrahlfläche versehen ist und ein Strahlungsfühler auf die Abstrahlfläche des auf die Heizplatte gestellten Kochtopfes gerichtet ist. In der gleichen Schrift ist eine Anordnung als bekannt angegeben, bei welcher eine drahtlose Signalübertragungsstrecke als Infrarot-Strecke ausgebildet ist und am Kochtopf eine batteriegespeiste Sendeeinrichtung vorgesehen ist, die bei der Reinigung des Kochtopfes aus Sicherheitsgründen abgenommen werden muß. Dies erfordert umfangreiche konstruktive Maßnahmen und stört die Handhabung des Kochtopfes.

Durch die Erfindung soll die Aufgabe gelöst werden, für einen Gaskocher eine Möglichkeit zu schaffen, durch welche die Behandlungstemperatur von Speisen des Kochgefäßes drahtlos und frei von wesentlichen Meßfehlern gemessen und gesteuert oder geregelt werden kann, ohne daß teuere Spezialkonstruktionen oder Maßnahmen für das Kochgefäß erforderlich sind, welche bei der Handhabung des Kochgefäßes oder bei der Zubereitung von Speisen im Kochgefäß störend sind.

Diese Aufgabe wird gemäß der Erfindung durch die kennzeichnenden Merkmale von Anspruch 1 gelöst.

Durch die Erfindung ist ein Infrarotsensor zur Messung von temperaturabhängiger Infrarotstrahlung des Kochgefäßes vorgesehen.

Dies hat den Vorteil, daß kein störendes Kabel oder andere Bauteile zur Signalübertragung zwischen dem in Abhängigkeit von der Temperatur des Kochgefäßes signaleerzeugenden Infrarotsensor und der elektrischen Schaltung erforderlich sind, so daß die Handhabung des Kochgefäßes nicht gestört wird. Da der Infrarotsensor extern von dem Kochgefäß angeordnet ist, wird auch die Zubereitung von Speisen im Kochgefäß nicht gestört. Der Infrarotsensor kann derart angeordnet und auf die Position des Kochgefäßes ausgerichtet werden, daß die gemessene Temperatur im wesentlichen der im Kochgefäß befindlichen Speise entspricht und nicht durch die Hitze im unmittelbaren Bereich der Gasflammen wesentlich verfälscht wird.

Die Erfindung wird im Folgenden mit Bezug auf die Zeichnungen an Hand von bevorzugten Ausführungsformen als Beispiele beschrieben. In den Zeichnungen zeigen
Fig. 1 schematisch und im Vertikalschnitt einen Gaskocher mit einem Kochgefäß gemäß der Erfindung,
Fig. 2 schematisch und im Vertikalschnitt eine weitere Ausführungsform eines Gaskochers mit einem Kochgefäß gemäß der Erfindung,
Fig. 3 schematisch eine Draufsicht auf den Gaskocher und einen Infrarotsensor von Fig. 2.

Fig. 1 zeigt schematisch und teilweise im Vertikalschnitt eine Gaskochmulde 2, welche in ein Küchenmöbel einbaubar oder Teil eines Gasherdes sein kann. Sie enthält eine, vorzugsweise mehrere Kochzonen mit je einem Gasbrenner 4 und einem diesen umgebenden Kochgefäßträger 6, der mehrere Tragarme aufweist.

Im Zentrum des Gasbrenners 4 ist ein Infrarotsensor 8 so angeordnet, daß das die Gasflammen 10 erzeugende kalte Gas des Gasbrenners 4 auf dem Gasweg 12 an ihm vorbeiströmt und ihn dabei kühlt. Dadurch läßt sich die Genauigkeit der Infrarotmessung erhöhen.

Der Infrarotsensor 8 ist gegen das Zentrum der unteren Bodenfläche des Gefäßbodens 14 eines Kochgefäßes 16 gerichtet, welches auf dem Kochgefäßträger 6 steht. Dadurch mißt der Infrarotsensor 8 die Oberflächentemperatur des Kochgefäßbodens 14. Das Kochgefäß 16 kann ein Topf oder eine Pfanne oder eine Platte oder dergleichen zur Zubereitung von Speisen sein.

Der Kochgefäßboden 14 ist vorzugsweise mindestens in seinem vom Infrarotsensor 8 meßtechnisch erfaßten Bereich mit einem Material (Element oder Farbe oder Oberflächenbeschaffenheit) versehen, welches wesentlich stärker temperaturabhängig Infrarotstrahlung erzeugt als in anderen Bereichen des Kochgefäßes, was in Fig. 1 durch eine x-Markierung 18 dargestellt ist.

Damit die Gasflammen 10 das Meßsignal nicht beeinflussen, ist der optische Kanal 20 des Infrarotsensors 8 mit einem ihn umgebenden Schutzrohr 22 gegen den Einfluß der Gasflammen 10 geschützt.

Der Infrarotsensor 8 ist durch eine oder mehrere elektrische Leitungen 24 an eine elektrische oder elektronische Schaltung 26 angeschlossen zur Einstellung, in Form einer Steuerung oder in Form einer Regelung, der Gaszufuhr zu dem Gasbrenner 4 an einem Strömungseinsteller 28 in Abhängigkeit von einem Sollwert eines manuellen Sollwertgebers 29 an einem Bedienfeld 30 und in Abhängigkeit von der von dem Infrarotsensor 8 jeweils gemessenen Temperatur an der äußeren Oberfläche des Kochgefäßes 16. Die "Einstellung" der Gaszufuhr kann durch eine Steuerschaltung oder Regelschaltung der elektrischen oder elektronischen Schaltung 26 realisiert werden. Der "Strömungseinsteller" 26 kann ein Gashahn oder ein Ventil, beispielsweise ein Proportionalventil sein.

Mit einer solchen Anordnung eines Infrarotsensors 8 läßt sich zusätzlich auch eine Topferkennungsfunktion realisieren. Hierzu kann die elektrische oder elektronische Schaltung 26 als Topferkennungsschaltung ausgebildet sein, die in Abhängigkeit von temperaturbedingten Änderungen der Infrarotstrahlung pro Zeiteinheit, die von dem Infrarotsensor gemessen wird, erkennt, ob ein Kochgefäß 16 auf dem Kochgefäßträger 6 über dem Gasbrenner 4 steht oder nicht, und die in Abhängigkeit davon den Strömungseinsteller 26 betätigt und/oder ein optisch oder akustisch erkennbares Signal erzeugt.

Gemäß einer anderen Ausführungsform sind in dem Gasbrenner 4 Gaszufuhrkanäle für die Flammen 10 gebildet, welche in Fig. 1 nicht sichtbar sind, und der Gasströmungsweg 12 dient nicht für Gas, sondern für Luft, welche an dem Infrarotsensor 8 zu dessen Kühlung vorbeiströmt. Diese Luft des Strömungsweges 12 kann teilweise oder insgesamt außer zu dem Infrarotsensor 8 auch zu den Gasflammen 10 strömen, um die Gasverbrennung zu unterstützen.

Bei der in den Figuren 2 und 3 gezeigten Ausführungsform eines Gaskochers nach der Erfindung ist der Infrarotsensor 8 seitlich mit Abstand neben einem Kochgefäß 16 angeordnet und gegen eine Außenumfangsfläche der Topfwand gerichtet, um in Abhängigkeit von deren Temperatur erzeugte Infrarotstrahlung zu messen, wie dies mit Bezug auf Fig. 1 beschrieben wurde. Das Kochgefäß 16 hat im Bereich des optischen Kanals 20 des Infrarotsensors 8 auf der Außenumfangsfläche 18-2 einen sich um den gesamten Gefäßumfang erstreckenden Materialstreifen, welcher durch eine Markierung 18-2 gekennzeichnet ist und aus einem Material (Element oder Farbe oder Oberflächenbeschaffenheit) besteht oder solches enthält, welches wesentlich stärker temperaturabhängig Infrarotstrahlung erzeugt als die übrigen Bereiche des Kochgefäßes 16.

Ein Abschirmungsblech 32 zwischen dem Flammenkranz der Flammen 10 und dem optischen Kanal 20 des Infrarotsensors 8 trennt die Gasflammen 10 und den optischen Kanal 20 thermisch voneinander.

Bei allen Ausführungsformen nach den Fig. 1 - 3 wird das Ausgangssignal des Infrarotsensors 8 vorzugsweise in einer Regelelektronik der elektrischen oder elektronischen Schaltung 26 verarbeitet. Der durch die Schaltung 26 gebildete Regler erzeugt ein Stellsignal, welches auf den elektrisch betriebenen Strömungseinsteller 28 wirkt. Die Einstellung der gewünschten Temperatursollwerte des Kochgefäßes 16 bzw. des Gefäßinhaltes durch Automatikbetrieb, und alternativ dazu die Einstellung der Gaszufuhr im Normalbetrieb, geschieht an dem Bedienfeld 30 durch manuelle Bedienelemente, beispielsweise Drehkodierschalter oder Berührungsschalter, wie dies z. B. durch den Sollwertgeber 29 schematisch dargestellt ist.

Anstatt nur eines Infrarotsensors 8 können mehrere Infrarotsensoren 8 um den Umfang des Kochgefäßes 16 herum verteilt angeordnet werden. Damit können Temperaturmittelwerte gebildet und/oder eine optimale Positionierung des Kochgefäßes 16 relativ zu den Infrarotsensoren 8 durch die Schaltung 26 ermittelt werden.

## Patentansprüche

1. Gaskocher mit mindestens einer Kochzone, die einen Gasbrenner (4) und einen Kochgefäßträger (6) aufweist, mit einem Temperatursensormittel (8) zur Messung der Temperatur eines Kochgefäßes (16) auf dem Kochgefäßträger, und mit einer elektrischen Schaltung (26) zur Einstellung der Gaszufuhr zu dem Gasbrenner (4) an einem Strömungseinsteller (28) in Abhängigkeit von einem Sollwert eines Sollwertgebers (29) und in Abhängigkeit von der jeweils gemessenen Temperatur, **dadurch gekennzeichnet, daß** das Temperatursensormittel mindestens einen Infrarotsensor (8) zur Messung von temperaturabhängiger Infrarotstrahlung des Kochgefässes (16) aufweist, und daß eine Abschirmung (22; 32) zwischen dem optischen Kanal (20) des Infrarotsensors (8) und dem Flammenbereich der Gasflammen (10) des Gasbrenners (4) vorgesehen ist, welche den optischen Kanal des Infrarotsensors und die Gasflammen des Gasbrenners thermisch voneinander trennt.

2. Gaskocher nach Anspruch 1, **dadurch gekennzeichnet, daß** ein Strömungsweg (12) für Brenngas und/oder Verbrennungsluft der Gasflammen (10) vorgesehen ist, durch welchen dieses Brenngas und/oder zur Verbrennung dienende Luft an dem Infrarotstrahl (8) zu dessen Kühlung entlangströmt.

3. Gaskocher nach einem der vorhergehenden Ansprüchen, **dadurch gekennzeichnet, daß** die elektrische Schaltung (26) als "Topferkennungsschaltung" ausgebildet ist, die an Hand von, vom Infrarotsensor (8) erkennbaren Temperaturänderungen und damit Infrarotstrahlungsänderungen pro Zeiteinheit erkennt, ob ein Kochgefäß (16) auf dem Kochgefäßträger (6) steht oder nicht und in Abhängigkeit davon den Strömungseinsteller (28) betätigt und/oder ein von einer Bedienungsperson erkennbares optisches oder akustisches Signal erzeugt

4. Gaskocher nach einem der vorhergehenden Ansprüche, **dadurch gekennzeichnet, daß** der Infrarotsensor (4) im Zentrum des Gasbrenners (4) angeordnet und auf den Bereich der Bodenaußenfläche eines auf den Kochgefäßträger (6) stellbaren Kochgefäßes (16) gerichtet ist.

5. Gaskocher nach einem der Ansprüche 1 bis 3, **dadurch gekennzeichnet, daß** der Infrarotsensor (4) seitlich neben dem Bereich eines auf den Kochtopfträger (6) stellbaren Kochgefäßes (16) angeordnet und gegen den Bereich einer Gefäßwandaußenfläche gerichtet ist.

6. Kochtopf für einen Gaskocher nach einem der vorhergehenden Ansprüche, **dadurch gekennzeichnet, daß** er in dem Bereich, auf welchen der Infrarotsensor (4) gerichtet wird, ein Material, eine Farbe oder eine Oberftächenbeschaffenheit aufweist, welches bzw. weiche wesentlich stärker temperaturabhängig Infrarotstrahlung erzeugt als andere Kochgefäßbereiche.

## Claims

1. Gas cooker with at least one cooking zone, which comprises a gas burner (4) and a cooking vessel support (6), with a temperature sensor means (8) for measuring the temperature of a cooking vessel (16) on the cooking vessel support, and with an electrical circuit (26) for setting the gas feed to the gas burner (4) at a flow setter (28) in dependence on a target value of a target value transmitter (29) and in dependence on the respectively measured temperature, **characterised in that** the temperature sensor means comprises at least one infrared sensor (8) for measurement of temperature-dependent infrared radiation of the cooking vessel (16), and that a screen (22; 32) is provided between the optical channel (20) of the infrared sensor (8) and the flame region of the gas flame (10) of the gas bumer (4) and thermally separates the optical channel of the infrared sensor and the gas flame of the gas burner from one another.

2. Gas cooker according to claim 1, **characterised in that** a flow path (12) for fuel gas and/or combustion air of the gas flame (10) is provided, through which this fuel gas and/or air serving for combustion flows along at the infrared beam (8) for cooling thereof.

3. Gas cooker according to one of the preceding claims, **characterised in that** the electrical circuit (26) is constructed as a 'pot recognition circuit' which on the basis of temperature changes recognisable by the infrared sensor (8) and thus infrared beam changes per unit time recognises whether or not a cooking vessel (16) stands on the cooking vessel support (6) and in dependence thereof actuates the flow setter (28) and/or generates an optical or acoustical signal recognisable by a user.

4. Gas cooker according to one of the preceding claims, **characterised in that** the infrared sensor (4) is arranged in the centre of the gas burner (4) and is directed to the region of the base outer surface of a cooking vessel (16) placeable on the cooking vessel support (6).

5. Gas cooker according to one of claims 1 to 3, **characterised in that** the infrared sensor (4) is arranged laterally adjacent to the region of a cooking vessel (16) placeable on the cooking pot support (6) and is directed towards the region of a vessel wall outer surface.

6. Cooking pot for a gas cooker according to one of the preceding claims, **characterised in that** in the region to which the infrared sensor (4) is directed it has a material, a colour or a surface property which produces a substantially stronger temperature-dependent infrared radiation than other cooking vessel regions.

## Revendications

1. Réchaud à gaz avec au moins une zone de cuisson présentant au moins un brûleur à gaz (4) et un support de récipient de cuisson (6), avec un moyen détecteur de température (8) pour mesurer la température d'un récipient de cuisson (16) sur le support de récipient de cuisson, et avec un circuit électrique (26) pour le réglage de l'alimentation en gaz vers le brûleur à gaz (4) sur un dispositif de réglage du débit (28) en fonction d'une valeur prescrite d'un indicateur de valeur prescrite (29) et en fonction de la température mesurée à chaque fois, **caractérisé en ce que** le moyen détecteur de température présente au moins un détecteur infrarouge (8) pour mesurer le rayonnement infrarouge variable en fonction de la température du récipient de cuisson (16), et **en ce qu'**un écran (22 ; 32) est prévu entre le canal optique (20) du détecteur infrarouge (8) et la zone de flammes des flammes de gaz (10) du brûleur à gaz (4), lequel sépare thermiquement les uns des autres le canal optique du détecteur infrarouge et les flammes de gaz du brûleur à gaz.

2. Brûleur à gaz selon la revendication 1, **caractérisé en ce qu'**un trajet d'écoulement (12) du gaz combustible et/ou de l'air de combustion des flammes de gaz (10) est prévu, par lequel ce gaz combustible et/ou l'air servant à la combustion s'écoule le long du rayon infrarouge (8) pour le refroidissement de celui-ci.

3. Brûleur à gaz selon l'une des revendications précédentes, **caractérisé en ce que** le circuit électrique (26) est conçu comme un 'circuit de reconnaissance de la casserole' qui, en s'appuyant sur des modifications de température reconnaissables par un détecteur infrarouge (8) et ainsi des modifications de rayonnement infrarouge par unité de temps, reconnaît si un récipient de cuisson (16) se trouve ou non sur le support de récipient de cuisson (6) et actionne en fonction de cela le dispositif de réglage du débit (28) et/ou produit un signal optique ou acoustique reconnaissable par un utilisateur.

4. Brûleur à gaz selon l'une des revendications précédentes, **caractérisé en ce que** le détecteur infrarouge (4) est disposé au centre du brûleur à gaz (4) et est orienté sur la zone de la surface extérieure de fond d'un récipient de cuisson (16) réglable sur le support de récipient de cuisson (6).

5. Brûleur à gaz selon l'une des revendications 1 à 3, **caractérisé en ce que** le détecteur infrarouge (4) est disposé latéralement à côté de la zone d'un récipient de cuisson (16) pouvant être posé sur le support de récipient de cuisson (6) et est orienté vers la zone d'une surface extérieure de paroi du récipient.

6. Marmite pour un réchaud à gaz selon l'une des revendications précédentes, **caractérisée en ce qu'**elle présente dans la zone sur laquelle le détecteur infrarouge (4) est orienté, une matière, une couleur ou une structure de surface, dont le rayonnement infrarouge produit variable en fonction de la température est essentiellement plus intense que celui d'autres zones du récipient de cuisson.
